# EUROPÄISCHE PATENTSCHRIFT

(11) **EP 4 137 667 B1**
(45) Veröffentlichungstag und Bekanntmachung des Hinweises auf die Patenterteilung: **30.10.2024**
(21) Anmeldenummer: 21192417.0
(22) Anmeldetag: 20.08.2021
(51) Int. Cl.: F01C 1/063

(54) **ROTIERENDE VERDRÄNGERMASCHINE**
ROTARY DISPLACEMENT MACHINE
MACHINE VOLUMÉTRIQUE ROTATIVE

(43) Veröffentlichungstag der Anmeldung: 22.02.2023
(73) Patentinhaber: Möllmann, Hans-Wilhelm, Dipl.-Ing., 42655 Solingen (DE)
(72) Erfinder: Möllmann, Hans-Wilhelm, Dipl.-Ing., 42655 Solingen (DE)
(74) Vertreter: Dr. Stark & Partner Patentanwälte mbB

(56) Entgegenhaltungen:
- CN-A- 102 664 512
- CN-A- 105 591 523
- DE-A1- 102004 060 518
- DE-A1- 102009 009 025
- DE-B- 1 160 135

## Beschreibung

Aus der Praxis sind rotierende Verdrängermaschinen, insbesondere Verdichter oder Pumpen, mit einer Antriebswelle und einem exzentrisch zur Antriebswelle angeordneten Ringraum mit einem Eintritt und einem Austritt, bekannt, wobei zwei parallele Seitenflächen die seitlichen Begrenzungen des Ringraums bilden und dessen innere Begrenzung eine erste Zylindermantelabschnittsfläche und dessen äußere Begrenzung eine zweite Zylindermantelabschnittsfläche ist, wobei die beiden Zylindermantelabschnittsflächen gleich breit ausgebildet und konzentrisch angeordnet sind und der Radius der zweiten Zylindermantelabschnittsfläche größer ist als der Radius der ersten Zylindermantelabschnittsfläche, wobei weiterhin im Ringraum rotierende, segmentförmige Verdrängerkörper vorgesehen sind, welche von außen mittels magnetischer Übertragungselemente angetrieben werden, wobei hierfür außerhalb des Ringraums seitlich neben der einen Seitenfläche eine Mitnahmescheibe auf der Antriebswelle angebracht ist, wobei die Übertragungselemente als Magnetpaare ausgebildet sind, deren eine Hälfte an dem jeweiligen Verdrängerkörper und deren andere Hälfte jeweils an der Mitnahmescheibe vorgesehen ist.

Die DE 10 2004 060 518 A1 betrifft eine rotierende Verdrängermaschine insbesondere Verbrennungsmotor, Gasverdichter und Verdrängerpumpen, mit im Ringraum rotierenden, segmentförmigen Verdrängerkörpern, die über eine exzentrisch zum Verdrängerraum angeordneten Welle, auf der eine entsprechende Mitnahmescheibe angebracht ist, angetrieben werden bzw. antreiben.

Die CN 105 591 523 B betrifft eine permanentmagnetische elektromagnetische Verbundscheibenwirbelstrombremsvorrichtung umfassend eine zweiseitige Magnetscheibe, eine Metallscheibe und eine Antriebswelle.

Nachteilig hierbei ist, dass durch die einseitige Anordnung der Magnete auf der Mitnehmerscheibe eine axiale Magnetkraft resultiert, welche die Verdrängerkörper in Richtung einer Seitenfläche verlagert, so dass hierdurch eine Reibung an dieser Seitenfläche resultiert.

Aufgabe der Erfindung ist es, die vorgenannten Nachteile zu vermeiden und eine gattungsgemäße rotierende Verdrängermaschine anzugeben, mit der die Reibung an der Seitenfläche bzw. den Seitenflächen reduziert und möglichst komplett vermieden wird.

Diese Aufgabe wird bei einer gattungsgemäßen rotierenden Verdrängermaschine dadurch gelöst, dass für das Antreiben der Verdrängerkörper außerhalb des Ringraums seitlich neben der anderen Seitenfläche eine weitere Mitnahmescheibe auf der Antriebswelle angebracht ist, welche die Verdrängerkörper von außen mittels magnetischer Übertragungselemente antreibt, wobei auch hier die Übertragungselemente als Magnetpaare ausgebildet sind, deren die eine Hälfte bildenden Magnete an dem jeweiligen Verdrängerkörper und deren die andere Hälfte bildenden Magnete jeweils an der Mitnahmescheibe vorgesehen ist. Somit kann ein beidseitiger Antrieb erfolgen, wodurch eine axiale Magnetkraft reduziert oder sogar vermieden werden kann und die Verdrängerkörper somit nicht oder zumindest nicht wesentlich in Richtung einer Seitenfläche verlagert werden. Damit wird dann auch eine Reibung an dieser Seitenfläche ebenfalls reduziert oder sogar vermieden.

Erfindungsgemäß kann die Polarität der an der weiteren Mitnahmescheibe vorgesehenen Hälfte der Magnetpaare entgegengesetzt sein zu der Polarität der an der einen Mitnahmescheibe vorgesehenen Hälfte der Magnetpaare. Somit befinden sich die Verdrängerkörper dann zumindest nahezu im Schwebezustand, da sie durch die entgegengesetzten Magnetkräfte ausbalanciert werden.

Vorzugsweise können an den Verdrängerkörpern jeweils mehrere Magnete vorgesehen sein und die Mitnahmescheiben können jeweils ebenfalls mehrere Magnete aufweisen. Somit wird nicht nur die Magnetkraft verstärkt, was eine bessere Kraftübertragung bewirkt, sondern es bestehen auch zusätzliche Gestaltungsmöglichkeiten bei der Ausrichtung der Polarität der verschiedenen Magnete.

Erfindungsgemäß beschreiben die Bewegungen der Magnete der Mitnahmescheiben jeweils eine Führungsbahn. Die Führungsbahnen können jeweils gerade oder gekrümmt ausgebildet sein.

Bei einem bevorzugten Ausführungsbeispiel der Erfindung kann der Verlauf der Führungsbahnen jeweils durch Führungen realisiert sein, in denen die Magnete der Mitnahmescheiben jeweils verschieblich gehalten sind.

Erfindungsgemäß können zum einen die jeweilige Polarität der an den Mitnahmescheiben vorgesehenen Magnete entlang der Reihenfolge dieser Magnete jeweils abwechselnd vorgesehen sein und zum anderen die jeweilige Polarität der an den Verdrängerkörpern vorgesehenen Magnete entlang der Reihenfolge dieser Magnete jeweils abwechselnd vorgesehen sein. Somit heben sich axiale Magnetkräfte nebeneinander liegender Magnete zumindest teilweise gegenseitig auf. Dabei kann die Anzahl der Magnete, die jeweils an den Mitnahmescheiben sowie den Verdrängerkörpern vorgesehen sind, jeweils ungerade sein. Unabhängig davon kann die Polarität der jeweiligen Magnete so gewählt sein, dass eine spiegelsymmetrische Anordnung der Polaritäten der Magnete jeweils gegeben ist, so dass keine Kippmomente resultieren.

Auch können die in den Verdrängerkörpern vorgesehenen Magnete so angeordnet sein, dass sie beidseits mit den in den jeweiligen Mitnehmerscheiben vorgesehen Magneten zusammenwirken.

Vorteilhafterweise kann in dem Spalt zwischen Verdrängerkörper und Seitenfläche jeweils ein Magnetofluid zur Reduzierung der Spaltleckage eingespritzt sein.

Die der Erfindung zugrundeliegende Aufgabe wird auch gelöst durch eine Anordnung mit einer erfindungsgemäßen rotierenden Verdrängermaschine, wobei diese Verdrängermaschine mit wenigstens einer weiteren erfindungsgemäßen Verdrängermaschine in Reihe geschaltet ist, so dass eine Vervielfachung des Druckverhältnisses erreicht werden kann.

Bei einer solchen Anordnung kann die Verdrängermaschine mit wenigstens einer weiteren erfindungsgemäßen Verdrängermaschine derart verbunden sein, dass der Austritt einer vorhergehenden Verdrängermaschine mit dem Eintritt der nachfolgenden Verdrängermaschine verbunden ist, wobei der Austritt der letzten Verdrängermaschine mit dem Eintritt der ersten Verdrängermaschine verbunden ist. Somit ist eine hydraulische Kraftübertragung möglich und kann analog einer mechanischen Kraftübertragung mittels einer Kette, einem Zahnriemen, einer Welle oder dergleichen eingesetzt werden.

Dabei kann bei wenigstens einer Verdrängermaschine die Geometrie ihres Ringraums nicht mit der Geometrie des Ringraums einer weiteren Verdrängermaschine identisch sein, so dass durch unterschiedliche Fördervolumina ein hydraulisches Getriebe resultiert.

Im Folgenden wird ein in der Zeichnung dargestelltes Ausführungsbeispiel der Erfindung erläutert. Es zeigen:
- Fig. 1: eine Anordnung mit zwei miteinander verbundenen erfindungsgemäßen Verdrängermaschinen,
- Fig. 2: eine teilweise Schnittdarstellung einer Verdrängermaschine von Fig. 1 und
- Fig. 3: eine vergrößerte Darstellung des Details "X" von Fig. 1.

In allen Figuren werden für gleiche bzw. gleichartige Bauteile übereinstimmende Bezugszeichen verwendet.

Fig. 1 zeigt eine Anordnung 1 mit einer ersten erfindungsgemäßen rotierenden Verdrängermaschine 2, wobei diese Verdrängermaschine 2 mit einer weiteren erfindungsgemäßen Verdrängermaschine 3 in Reihe geschaltet ist.

Wie aus den Fig. 1 und 2 ersichtlich, umfassen die Verdrängermaschinen 2, 3 jeweils eine Antriebswelle 4 und einen mit einem Abstand "e" exzentrisch zur Antriebswelle 4 angeordneten Ringraum 5 mit einem Eintritt 6 und einem Austritt 7.

Im Ringraum 5 sind rotierende, segmentförmige Verdrängerkörper 8 vorgesehen, welche von außen mittels magnetischer Übertragungselemente angetrieben werden. Hierfür sind außerhalb des Ringraums 5 seitlich jeweils Mitnahmescheiben 9 auf der Antriebswelle 4 angebracht, wobei die Übertragungselemente als Magnetpaare ausgebildet sind, deren die eine Hälfte bildenden Magnete 10 an dem jeweiligen Verdrängerkörper 8 und deren die andere Hälfte bildenden Magnete 11 jeweils an der Mitnahmescheibe 9 vorgesehen sind.

Dabei sind jeweils drei Magnete 10, 11 vorgesehen, deren Polarität abwechselnd ausgerichtet ist (vgl. Fig. 3). Die Polarität der an den Mitnahmescheiben 9 und den Verdrängerkörpern 8 vorgesehenen Magnete 10, 11 ist jeweils gleich, so dass die Magnete 10 in den Verdrängerkörpern mit den Magneten 11 beider Mitnahmescheiben 9 zusammenwirken können.

Die Bewegungen der Magnete 11 der Mitnahmescheiben 9 beschreiben jeweils eine Führungsbahn, wobei die Führungsbahnen 12 jeweils gerade ausgebildet und durch Führungen 12 realisiert sind, in denen die Magnete 11 der Mitnahmescheiben 9 jeweils verschieblich gehalten sind.

Dabei ist zum einen die jeweilige Polarität der an den Mitnahmescheiben 9 vorgesehenen Magnete 11 entlang der Reihenfolge dieser Magnete 11 jeweils abwechselnd vorgesehen und zum anderen ist die jeweilige Polarität der an den Verdrängerkörpern 8 vorgesehenen Magnete 10 entlang der Reihenfolge dieser Magnete 10 jeweils abwechselnd vorgesehen (vgl. Fig. 3).

Die Polarität der jeweiligen Magnete 10, 11 ist zudem so gewählt, dass eine spiegelsymmetrische Anordnung der Polaritäten der Magnete 10, 11 jeweils gegeben ist.

Bei der Anordnung 1 ist die erste Verdrängermaschine 2 mit der weiteren Verdrängermaschine 3 derart verbunden, dass der Austritt 7 der in Flussrichtung jeweils vorhergehenden Verdrängermaschine mit dem Eintritt 6 der in Flussrichtung nachfolgenden Verdrängermaschine verbunden ist.

Dabei ist die Geometrie des Ringraums 5 der ersten Verdrängermaschine 2 mit der Geometrie des Ringraums 5 der weiteren Verdrängermaschine 3 nicht identisch, so dass durch unterschiedliche Fördervolumina ein hydraulisches Getriebe mit einer Übersetzung resultiert.

## Patentansprüche

1. Rotierende Verdrängermaschine (2), insbesondere Verdichter oder Pumpen, mit einer Antriebswelle (4) und einem exzentrisch zur Antriebswelle (4) angeordneten Ringraum (5) mit einem Eintritt (6) und einem Austritt (7), wobei zwei parallele Seitenflächen die seitlichen Begrenzungen des Ringraums (5) bilden und dessen innere Begrenzung eine erste Zylindermantelabschnittsfläche und dessen äußere Begrenzung eine zweite Zylindermantelabschnittsfläche ist, wobei die beiden Zylindermantelabschnittsflächen gleich breit ausgebildet und konzentrisch angeordnet sind und der Radius der zweiten Zylindermantelabschnittsfläche größer ist als der Radius der ersten Zylindermantelabschnittsfläche, wobei weiterhin im Ringraum (5) rotierende, segmentförmige Verdrängerkörper (8) vorgesehen sind, welche von außen mittels magnetischer Übertragungselemente angetrieben werden, wobei hierfür außerhalb des Ringraums (5) seitlich neben der einen Seitenfläche eine Mitnahmescheibe (9) auf der Antriebswelle (4) angebracht ist, wobei die Übertragungselemente als Magnetpaare ausgebildet sind, deren die eine Hälfte bildenden Magnete (10) an dem jeweiligen Verdrängerkörper (8) und deren die andere Hälfte bildenden Magnete (11) jeweils an der Mitnahmescheibe (9) vorgesehen sind, **dadurch gekennzeichnet, dass** für das Antreiben der Verdrängerkörper (8) außerhalb des Ringraums seitlich neben der anderen Seitenfläche eine weitere Mitnahmescheibe (9) auf der Antriebswelle (4) angebracht ist, welche die Verdrängerkörper (8) von außen mittels magnetischer Übertragungselemente antreibt, wobei auch hier die Übertragungselemente als Magnetpaare ausgebildet sind, deren die eine Hälfte bildenden Magnete (10) an dem jeweiligen Verdrängerkörper (8) und deren die andere Hälfte bildenden Magnete (11) jeweils an der Mitnahmescheibe (9) vorgesehen sind, wobei weiterhin die Bewegungen der Magnete (11) der Mitnahmescheiben (9) jeweils eine Führungsbahn beschreiben.

2. Rotierende Verdrängermaschine (2) nach dem vorhergehenden Anspruch, **dadurch gekennzeichnet, dass** die Polarität der an der weiteren Mitnahmescheibe (9) vorgesehenen Hälfte der Magnetpaare entgegengesetzt ist zu der Polarität der an der einen Mitnahmescheibe (9) vorgesehenen Hälfte der Magnetpaare.

3. Rotierende Verdrängermaschine (2) nach dem vorhergehenden Anspruch, **dadurch gekennzeichnet, dass** an den Verdrängerkörpern (8) jeweils mehrere Magnete (10) vorgesehen sind und die Mitnahmescheiben (9) jeweils ebenfalls mehrere Magnete (11) aufweisen.

4. Rotierende Verdrängermaschine (2) nach Anspruch 1, **dadurch gekennzeichnet, dass** die Führungsbahnen jeweils gerade oder gekrümmt ausgebildet sind.

5. Rotierende Verdrängermaschine (2) nach einem der Ansprüche 1 oder 4, **dadurch gekennzeichnet, dass** der Verlauf der Führungsbahnen jeweils durch Führungen (12) realisiert ist, in denen die Magnete (11) der Mitnahmescheiben (9) jeweils verschieblich gehalten sind.

6. Rotierende Verdrängermaschine (2) nach einem der Ansprüche 3 bis 5, **dadurch gekennzeichnet, dass** zum einen die jeweilige Polarität der an den Mitnahmescheiben (9) vorgesehenen Magnete (11) entlang der Reihenfolge dieser Magnete (11) jeweils abwechselnd vorgesehen ist und zum anderen die jeweilige Polarität der an den Verdrängerkörpern (8) vorgesehenen Magnete (10) entlang der Reihenfolge dieser Magnete (10) jeweils abwechselnd vorgesehen ist.

7. Rotierende Verdrängermaschine (2) nach einem der vorhergehenden Ansprüche, **dadurch gekennzeichnet, dass** in dem Spalt zwischen Verdrängerkörper (8) und Seitenfläche jeweils ein Magnetofluid zur Reduzierung der Spaltleckage eingespritzt ist.

8. Anordnung (1) mit einer rotierenden Verdrängermaschine (2) nach einem der vorhergehenden Ansprüche, **dadurch gekennzeichnet, dass** die Verdrängermaschine (2) mit wenigstens einer weiteren Verdrängermaschine (3) nach einem der vorhergehenden Ansprüche in Reihe geschaltet ist.

9. Anordnung (1) mit einer rotierenden Verdrängermaschine (2) nach einem der vorhergehenden Ansprüche, **dadurch gekennzeichnet, dass** die Verdrängermaschine (2) mit wenigstens einer weiteren Verdrängermaschine (3) nach einem der vorhergehenden Ansprüche derart verbunden ist, dass der Austritt (7) einer vorhergehenden Verdrängermaschine (2, 3) mit dem Eintritt (6) der nachfolgenden Verdrängermaschine (2, 3) verbunden ist, wobei der Austritt (7) der letzten Verdrängermaschine (3) mit dem Eintritt (6) der ersten Verdrängermaschine (2) verbunden ist.

10. Anordnung (1) nach dem vorhergehenden Anspruch, **dadurch gekennzeichnet, dass** bei wenigstens einer Verdrängermaschine (2, 3) die Geometrie ihres Ringraums (5) nicht mit der Geometrie des Ringraums (5) einer weiteren Verdrängermaschine (2, 3) identisch ist.

## Claims

1. Rotary displacement machine (2), in particular a compressor or pump, with a drive shaft (4) and an annular space (5) arranged eccentrically to the drive shaft (4), with an inlet (6) and an outlet (7), wherein two parallel side surfaces form the side delimitations of the annular space (5), and of which the inner delimitation is a first cylinder casing portion surface and of which the outer delimitation is a second cylinder casing portion surface, wherein the two cylinder casing portion surfaces are configured as being of equal width and are arranged concentrically, and the radius of the second cylinder casing portion surface is greater than the radius of the second cylinder casing portion surface, wherein, further, rotating segment-shaped displacement bodies (8) are provided in the annular space (5), which are driven from outside by means of magnetic force transfer elements, wherein, for this purpose, arranged outside the annular space (5) and laterally to the one side surface, is a driver disk (9) located on the drive shaft (4), wherein the force transfer elements are configured as pairs of magnets, of which the magnets (10) forming one half are provided at the respective displacement body (8), and of which the magnets (11) forming the other half are provided in each case at the driver disk (9), **characterised in that,** for the driving of the displacement body (8), a further driver disk (9) is located on the drive shaft (4), outside the annular space and laterally next to the other side surface, which drives the displacement body (8) from the outside by means of magnetic force transfer elements, wherein, here too, the force transfer elements are configured as pairs of magnets, of which the magnets (10) forming the one half are provided at the respective displacement body (8), and the magnets (11) forming the other half are in each case provided at the driver disk (9), wherein, further, the movements of the magnets (11) of the driver disks (9) in each case describe a guide path.

2. Rotary displacement machine (2) according to the preceding claim, **characterised in that** the polarity of the half of the pairs of magnets provided at the further driver disk (9) is opposed to the polarity of the half of the pairs of magnets provided at the one driver disk (9).

3. Rotary displacement machine (2) according to the preceding claim, **characterised in that** a plurality of magnets (10) are provided in each case at the displacement bodies (8), and the driver disks (9) in each case likewise comprise a plurality of magnets (11).

4. Rotary displacement machine (2) according to claim 1, **characterised in that** the guide paths are in each case configured as straight or cambered.

5. Rotary displacement machine (2) according to any one of claims 1 or 4, **characterised in that** the course of the guide paths is realised in each case by guides (12), of which the magnets (11) of the driver disks (9) are in each case held such as to be displaceable.

6. Rotary displacement machine (2) according to any one of claims 3 to 5, **characterised in that,** on the one hand, the respective polarity of the magnets (11) provided at the driver disks (9) is provided along the sequence of these magnets (11) as alternating in each case, and, on the other, the respective polarity of the magnets (10) provided at the displacement bodies (8) is provided along the sequence of these magnets (10) as alternating in each case.

7. Rotary displacement machine (2) according to any one of the preceding claims, **characterised in that** in each case a magneto fluid is injected into the gap between displacement bodies (8) and side surfaces, in order to reduce the gap leakage.

8. Arrangement (1) with a rotary displacement machine (2) according to any one of the preceding claims, **characterised in that** the displacement machine (2) is connected in series with at least one further displacement machine (3) according to any one of the preceding claims.

9. Arrangement (1) with a rotary displacement machine (2) according to any one of the preceding claims, **characterised in that** the displacement machine (2) is connected to at least one further displacement machine (3) according to any one of the preceding claims in such a way that the outlet (7) of an upstream displacement machine (2, 3) is connected to the inlet (6) of the downstream displacement machine (2, 3), wherein the outlet (7) of the last displacement machine (3) is connected to the inlet (6) of the first displacement machine (2).

10. Arrangement (1) according to the preceding claim, **characterised in that** with at least one displacement machine (2, 3) the geometry of its annular space (5) is not identical to the geometry of the annular space (5) of a further displacement machine (2, 3).

## Revendications

1. Machine volumétrique rotative (2), notamment compresseur ou pompe comprenant un arbre d'entraînement (4) et un espace annulaire (5) qui, entourant ledit arbre d'entraînement (4) de manière excentrée, est muni d'une entrée (6) et d'une sortie (7), sachant que deux surfaces latérales parallèles forment les délimitations latérales dudit espace annulaire (5), et que les délimitations intérieure et extérieure de ce dernier se présentent, respectivement, comme une première surface d'un tronçon d'enveloppe cylindrique et comme une seconde surface d'un tronçon d'enveloppe cylindrique, sachant que les deux surfaces de tronçon d'enveloppe cylindrique sont conçues avec largeurs identiques et sont disposées concentriquement, et que le rayon de ladite seconde surface de tronçon d'enveloppe cylindrique et plus grand que le rayon de ladite première surface de tronçon d'enveloppe cylindrique, sachant, en outre, que des corps rotatifs de refoulement (8) en forme de segments, prévus dans l'espace annulaire (5), sont entraînés de l'extérieur au moyen d'éléments magnétiques de transmission, un disque d'entraînement (9), jouxtant latéralement l'une des surfaces latérales, étant implanté à cette fin sur l'arbre d'entraînement (4) à l'extérieur dudit espace annulaire (5), lesdits éléments de transmission étant réalisés en tant que paires d'aimants dont les aimants (10) matérialisant l'une des moitiés sont prévus sur le corps de refoulement (8) considéré, et dont les aimants (11) matérialisant l'autre moitié sont respectivement prévus sur le disque d'entraînement (9), **caractérisée par le fait qu'**un disque supplémentaire d'entraînement (9) jouxtant latéralement l'autre surface latérale et implanté sur l'arbre d'entraînement (4) à l'extérieur de l'espace annulaire, en vue d'entraîner les corps de refoulement (8), entraîne lesdits corps de refoulement (8) de l'extérieur, au moyen d'éléments magnétiques de transmission, lesquels éléments de transmission sont réalisés, là encore, en tant que paires d'aimants dont les aimants (10) matérialisant l'une des moitiés sont prévus sur le corps de refoulement (8) considéré, et dont les aimants (11) matérialisant l'autre moitié sont respectivement prévus sur le disque d'entraînement (9), sachant, par ailleurs, que les mouvements des aimants (11) des disques d'entraînement (9) décrivent, à chaque fois, un tracé de guidage.

2. Machine volumétrique rotative (2) selon la revendication précédente, **caractérisée par le fait que** la polarité de la moitié des paires d'aimants, prévue sur le disque supplémentaire d'entraînement (9), est opposée à la polarité de la moitié desdites paires d'aimants qui est prévue sur l'un (9) des disques d'entraînement.

3. Machine volumétrique rotative (2) selon la revendication précédente, **caractérisée par le fait que** plusieurs aimants (10) sont respectivement prévus sur les corps de refoulement (8) et les disques d'entraînement (9) sont, eux aussi, pourvus de plusieurs aimants (11) à chaque fois.

4. Machine volumétrique rotative (2) selon la revendication 1, **caractérisée par le fait que** les tracés de guidage sont de conception respectivement rectiligne ou curviligne.

5. Machine volumétrique rotative (2) selon l'une des revendications 1 ou 4, **caractérisée par le fait que** l'allure des tracés de guidage est concrétisée, à chaque fois, par des guides (12) dans lesquels les aimants (11) des disques d'entraînement (9) sont respectivement retenus avec faculté de mouvement.

6. Machine volumétrique rotative (2) selon l'une des revendications 3 à 5, **caractérisée par le fait que**, d'une part, la polarité respective des aimants (11) prévus sur les disques d'entraînement (9) est prévue, à chaque fois, de manière alternée en suivant l'ordre séquentiel de ces aimants (11), et que, d'autre part, la polarité respective des aimants (10) prévus sur les corps de refoulement (8) est prévue, à chaque fois, de manière alternée en suivant l'ordre séquentiel de ces aimants (10).

7. Machine volumétrique rotative (2) selon l'une des revendications précédentes, **caractérisée par le fait qu'**un fluide magnétique est respectivement injecté dans l'espace interstitiel entre un corps de refoulement (8) et une surface latérale, en vue de diminuer les fuites dudit espace interstitiel.

8. Agencement (1) incluant une machine volumétrique rotative (2) conforme à l'une des revendications précédentes, **caractérisé par le fait que** la machine volumétrique (2) est raccordée, en série, à au moins une autre machine volumétrique (3) conforme à l'une des revendications précédentes.

9. Agencement (1) incluant une machine volumétrique rotative (2) conforme à l'une des revendications précédentes, **caractérisé par le fait que** la machine volumétrique (2) est raccordée en série, à au moins une autre machine volumétrique (3) conforme à l'une des revendications précédentes, de façon telle que la sortie (7) d'une machine volumétrique (2, 3) précédente soit reliée à l'entrée (6) de la machine volumétrique (2, 3) suivante, la sortie (7) de la dernière machine volumétrique (3) étant reliée à l'entrée (6) de la première machine volumétrique (2).

10. Agencement (1) selon la revendication précédente, **caractérisé par le fait que**, dans le cas d'au moins une machine volumétrique (2, 3), la géométrie de son espace annulaire (5) n'est pas identique à la géométrie de l'espace annulaire (5) d'une machine volumétrique (2, 3) autre.
